# EUROPÄISCHE PATENTANMELDUNG

(11) **EP 4 656 579 A1**
(43) Veröffentlichungstag der Anmeldung: **03.12.2025**
(21) Anmeldenummer: 24178853.8
(22) Anmeldetag: 29.05.2024
(51) Int. Cl.: B66C 23/66, E02F 3/36

(54) **VERBINDUNGSTEIL FÜR EINE KOPPELVORRICHTUNG**

(71) Anmelder: Palfinger AG, 5101 Bergheim bei Salzburg (AT)
(72) Erfinder: DAXER, Manfred, 5221 Lochen am See (AT)
(74) Vertreter: Torggler & Hofmann Patentanwälte - Innsbruck

(57) **Zusammenfassung**

Verbindungsteil (1) für eine Koppelvorrichtung umfassend einen Verbindungsteil (1) und einen Koppelteil (2), wobei mit der Koppelvorrichtung eine lösbare Verbindung zwischen einem Kranarm (3) und einem Arbeitsgerät (4) herstellbar ist, mit
- ersten Befestigungsmitteln (5) zum Befestigen des Verbindungsteils (1) an einem Kranarm (3) oder einem Arbeitsgerät (4),
- einer in Montagelage oberen Lagervorrichtung (6) für einen oberen Anschlag (7) des Koppelteils (2),
- einer davon mit einem ersten Abstand beabstandeten, in Montagelage unteren Lagervorrichtung (8) für einen unteren Anschlag (9) des Koppelteils (2), und
- einer Verriegelungseinrichtung (10, 11, 12), welche ein unbeabsichtigtes Lösen einer Verbindung zwischen dem Verbindungsteil (1) und dem Koppelteil (2) verhindert,
wobei die Verriegelungseinrichtung (10, 11, 12) einen am Verbindungsteil (1) gelagerten Verriegelungsanschlag (10) für zumindest einen im Koppelteil (2) in einer Lagervorrichtung (11) lagerbaren Verriegelungsbolzen (12) aufweist, wobei der Verbindungsteil (1) eine Verstelleinrichtung aufweist, mit welcher der Verriegelungsanschlag (10) relativ zu der in Montagelage oberen Lagervorrichtung (6) verstellbar ist.

## Beschreibung

Die Erfindung betrifft einen Verbindungsteil für eine Koppelvorrichtung gemäß dem Oberbegriff des Anspruchs 1, eine Koppelvorrichtung mit einem solchen Verbindungsteil und einem Koppelteil, einen Kran mit einer solchen Koppelvorrichtung, ein Fahrzeug mit einem solchen Kran und ein Verfahren zum Koppeln einer Koppelvorrichtung.

Im Stand der Technik sind Koppelvorrichtungen mit einem Verbindungsteil und einem Koppelteil zum Ankoppeln eines Arbeitsgeräts an einen Kranarm bekannt, bei welchen eine Verbindung zwischen dem Arbeitsgerät und dem Kranarm durch in gabelförmige Aufnahmen eingreifende Bolzen erfolgt. Die gabelförmigen Aufnahmen und die darin einführbaren Bolzen können an Anbauteilen des Arbeitsgeräts und des Kranarms, wie etwa einem Verbindungsteil und einem Koppelteil, ausgebildet sein. Eine Verriegelung der Verbindung kann durch eine zusätzliche Verbolzung der Verbindung erfolgen. Die Anbauteile des Arbeitsgeräts und des Kranarms können Öffnungen für einen zur Verriegelung dienenden Bolzen aufweisen.

Da die gabelförmigen Aufnahmen und die darin einführbaren Bolzen der Anbauteile des Arbeitsgeräts und des Kranarms Fertigungstoleranzen, Verschleiß und Verformung unterlegen sind, muss für den zur Verriegelung dienenden Bolzen ein ausreichend großer Bewegungsfreiraum, beispielsweise durch ein ausreichendes Untermaß des Bolzens und/oder ein ausreichendes Übermaß der Öffnungen, vorgesehen werden. Durch ein somit gegebenes, ausreichendes Spiel zwischen den Öffnungen und dem Bolzen kann bei im Stand der Technik bekannten Anbauteilen trotz Fertigungstoleranzen, Verschleiß und Verformung eine Verriegelung der Verbindung durch eine zusätzliche Verbolzung der Verbindung erfolgen.

Ein solches Spiel zwischen den Öffnungen und dem Bolzen wirkt sich nachteilig auf die Verbindung zwischen dem Arbeitsgerät und dem Kranarm aus, da in einem verbundenen und verriegelten Zustand einer solchen Koppelvorrichtung eine Relativbewegung zwischen den Anbauteilen des Arbeitsgeräts und des Kranarms möglich ist. Eine Relativbewegung zwischen den Anbauteilen des Arbeitsgeräts und des Kranarms kann dabei im Wesentlichen innerhalb des durch das Spiel zwischen den Öffnungen und dem Bolzen gegebenen Bewegungsfreiraums erfolgen. Die kann nachteilig zu Belastungsspitzen auf die Verbindung zwischen dem Arbeitsgerät und dem Kranarm, zu erhöhtem Verschleiß und Verformung der Verbindung, zu unerwünschter Geräuschentwicklung bei Arbeitsvorgängen mit dem Arbeitsgerät und grundsätzlich zu unerwünschten Bewegungen zwischen dem Arbeitsgerät und dem Kranarm führen.

Aufgabe der Erfindung ist es, einen Verbindungsteil für eine Koppelvorrichtung mit einem Verbindungsteil und einem Koppelteil anzugeben, bei welcher die eingangs genannten Nachteile nicht auftreten. Weiter soll eine Koppelvorrichtung mit einem solchen Verbindungsteil und einem Koppelteil, einen Kran mit einer solchen Koppelvorrichtung, ein Fahrzeug mit einem solchen Kran und ein Verfahren zum Koppeln einer solchen Koppelvorrichtung angegeben werden, welche die die eingangs genannten Nachteile nicht aufweisen.

Diese Aufgabe wird durch einen Verbindungsteil für eine Koppelvorrichtung mit einem Verbindungsteil und einem Koppelteil mit den Merkmalen des Anspruchs 1, sowie eine Koppelvorrichtung mit einem solchen Verbindungsteil und einem Koppelteil, einen Kran mit einer solchen Koppelvorrichtung, ein Fahrzeug mit einem solchen Kran und ein Verfahren zum Koppeln einer solchen Koppelvorrichtung, gelöst.

Vorteilhafte Ausführungen der Erfindung sind in den abhängigen Ansprüchen definiert.

Der Verbindungsteil ist grundsätzlich für eine Koppelvorrichtung mit einem Verbindungsteil und einem Koppelteil geeignet. Durch die Koppelvorrichtung kann ein Arbeitsgerät mit einem Kranarm einer Hebevorrichtung lösbar verbindbar sein. Ein mit der Koppelvorrichtung an einen Kranarm einer Hebevorrichtung angekoppeltes Arbeitsgerät kann gemeinsam mit dem Kranarm bewegbar sein.

Der Verbindungsteil weist erste Befestigungsmittel zum Befestigen an einem Kranarm oder einem Arbeitsgerät auf. Eine Befestigung kann beispielsweise über eine Verschraubung oder Verbolzung erfolgen. Ein Koppelteil, welcher ein entsprechendes Gegenstück zum Verbindungsteil ausbilden kann, kann an dem Arbeitsgerät oder dem Kranarm befestigbar sein und entsprechende zweite Befestigungsmittel aufweisen.

Der Verbindungsteil weist eine in Montagelage obere Lagervorrichtung für einen oberen Anschlag des Koppelteils und eine davon mit einem ersten Abstand beabstandete, in Montagelage untere Lagervorrichtung für einen unteren Anschlag des Koppelteils auf.

Eine Montagelage kann sich beispielsweise durch eine Einsetzbarkeit des Arbeitsgeräts und/oder der Hebevorrichtung ergeben. Eine Hebevorrichtung mit einem Kranarm ist üblicherweise auf einem Untergrund abgestützt und damit entlang einer Wirkrichtung der Schwerkraft ausgerichtet, wodurch sich relative Angaben zur Lage eines Anschlags oder einer Lagervorrichtung zu Positionen im Raum zuordnen lassen können. Für ein Arbeitsgerät kann eine Montagelage durch eine zum Einsatz geeignete Orientierung zur einer Wirkrichtung der Schwerkraft vorliegen, wodurch sich relative Angaben zur Lage eines Anschlags oder einer Lagervorrichtung zu Positionen im Raum zuordnen lassen können. Beispielweise kann ein Arbeitsgerät in Form eines Arbeitskorbs, eines Mulchers, eines Mähers, einer Fräse, einer Seilwinde, eines Lastgehänges oder einer Verlängerung konstruktionsbeding eine zum Einsatz geeignete Orientierung zur einer Wirkrichtung der Schwerkraft aufweisen.

Der Verbindungsteil weist eine Verriegelungseinrichtung auf, welche ein unbeabsichtigtes Lösen der Verbindung zwischen dem Verbindungsteil und dem Koppelteil verhindern kann. Insbesondere kann die Verriegelungseinrichtung ein unbeabsichtigtes Lösen der Verbindung zwischen dem unteren Anschlag des Koppelteils und der unteren Lagervorrichtung des Verbindungsteils verhindern. Durch die Verriegelungseinrichtung kann eine Relativbewegung zwischen dem Koppelteil und dem Verbindungsteil begrenzbar und/oder sperrbar sein.

Die Verriegelungseinrichtung weist einen am Verbindungsteil gelagerten Verriegelungsanschlag für zumindest einen im Koppelteil in einer Lagervorrichtung lagerbaren Verriegelungsbolzen auf, wobei der Verbindungsteil eine Verstelleinrichtung aufweist, mit welcher der Verriegelungsanschlag relativ zu der in Montagelage oberen Lagervorrichtung des Verbindungsteils verstellbar ist.

Durch den Verriegelungsanschlag kann in zumindest einer Raumrichtung eine Relativbewegung des Verbindungsteils relativ zu zumindest einem im Koppelteil lagerbaren Verriegelungsbolzen begrenzbar und/oder sperrbar sein.

Dadurch, dass der Verriegelungsanschlag durch die Verstelleinrichtung relativ zu der in Montagelage oberen Lagervorrichtung verstellbar ist, kann die Lage des Verriegelungsanschlags relativ zu der in Montagelage oberen Lagervorrichtung und folglich in einem gekoppelten Zustand des Koppelteils mit dem Verbindungsteil relativ zum Koppelteil und den Anschlägen des Koppelteils verstellbar sein.

Durch die Verstelleinrichtung kann die Lage des Verriegelungsanschlags relativ zu der Lagervorrichtung für den Verriegelungsbolzen und/oder dem Verriegelungsbolzen verstellbar sein.

Dadurch, dass der Verriegelungsanschlag durch die Verstelleinrichtung verstellbar ist, kann die Notwendigkeit für ein Untermaß des Verriegelungsbolzens und/oder ein Übermaß der Lagerung des Verriegelungsbolzens entfallen.

Durch die Verstelleinrichtung kann vorteilhaft die Lage des Verriegelungsanschlags so einstellbar sein, dass der Verriegelungsbolzen in die Verriegelungseinrichtung einführbar ist und ein unbeabsichtigtes Lösen einer Verbindung zwischen dem Verbindungsteil und dem Koppelteil verhindern kann.

Der Verriegelungsanschlag kann innerhalb eines Verstellbereichs begrenzt relativ zu der in Montagelage oberen Lagervorrichtung verstellbar sein.

Vorteilhaft kann durch die Verstelleinrichtung ein Abstand des Verriegelungsanschlags zu der in Montagelage oberen Lagervorrichtung verstellbar sein. Dadurch kann die Position des Verriegelungsanschlags im Wesentlichen unabhängig, gegebenenfalls innerhalb eines Verstellbereichs des Verriegelungsanschlags, von der Position der oberen Lagervorrichtung einstellbar sein.

Der Verriegelungsanschlag kann schwenkbar am Verbindungsteil gelagert sein. Mit der Verstelleinrichtung kann entsprechend eine Schwenkstellung des Verriegelungsanschlags relativ zu der oberen Lagervorrichtung verstellbar sein. Vorteilhaft kann der Verriegelungsanschlag exzentrisch schwenkbar am Verbindungsteil gelagert sein. Der Verriegelungsanschlag kann in einem vorgegebenen Abstand von einer Schwenkachse schwenkbar am Verbindungsteil gelagert sein.

In einer vorteilhaften Ausführung kann die Verstelleinrichtung ein verstellbares Auflager zur Anlage auf einem unteren Anschlag des Koppelteils aufweisen. Ein verstellbares Auflager kann in Form einer Stellschraube ausgebildet sein.

Der Verriegelungsanschlag kann schwenkbar, vorzugsweise exzentrisch schwenkbar, am Verbindungsteil gelagert sein, wobei mit dem verstellbaren Auflager eine Schwenkstellung des Verriegelungsanschlags relativ zu der oberen Lagervorrichtung verstellbar sein kann. Eine schwenkbare Lagerung des Verriegelungsanschlags kann über eine schwenkbar am Verbindungsteil gelagerte Welle, an welcher der Verriegelungsanschlag angeordnet ist, erfolgen. Insbesondere kann in einem gekoppelten Zustand des Koppelteils mit dem Verbindungsteil eine Schwenkstellung des Verriegelungsanschlags relativ zu der oberen Lagervorrichtung mit dem verstellbaren Auflager verstellbar sein. Das verstellbare Auflager kann dabei am Koppelteil zur Anlage kommen und eine Schwenkstellung des Verriegelungsanschlags festlegen.

Das verstellbare Auflager kann relativ zur oberen Lagervorrichtung des Verbindungsteils verstellbar sein.

Die in Montagelage untere Lagervorrichtung und der Verriegelungsanschlag können vorteilhaft an einem gemeinsamen Drehhebel ausgebildet sein, wobei der Drehhebel schwenkbar am Verbindungsteil gelagert sein kann.

Der Drehhebel kann zweiarmig mit zwei Hebelarmen ausgebildet sein, wobei die Hebelarme miteinander einen Winkel einschließen können. In einer solchen Ausführung kann der Drehhebel als zweiseitiger Hebel ausgeführt sein. Als Hebelarm kann ein Abschnitt des Drehhebels verstanden werden, der sich von der Schwenkachse des Drehhebels zu einem jeweiligen Bezugspunkt zum für eine auf den Drehhebel einwirkenden Kraft, wie etwa dem Auflager oder dem Verriegelungsanschlag des Drehhebels, erstreckt. Insbesondere können die zwei Hebelarme im Wesentlichen rechtwinklig zueinander angeordnet sein. Die Hebelarme können um eine gemeinsame Schwenkachse schwenkbar am Verbindungsteil gelagert sein.

Der Verriegelungsanschlag kann an einem ersten Hebelarm des Drehhebels angeordnet sein. Die untere Lagervorrichtung kann an einem zweiten Hebelarm des Drehhebels angeordnet sein.

Das verstellbare Auflager kann an dem Drehhebel angeordnet sein. In einer Ausführung des Drehhebels mit zwei Hebelarmen kann das verstellbare Auflager an einem der zwei Hebelarme angeordnet sein. Das verstellbare Auflager kann in Form einer in einem Gewinde in einem der Hebelarme gelagerten Stellschraube ausgebildet sein.

Der Verriegelungsanschlag kann vorteilhaft eine Ausnehmung zum zumindest teilweisen Umschließen des zumindest einen im Koppelteil lagerbaren Verriegelungsbolzens aufweisen. Durch ein zumindest teilweises Umschließen des zumindest einen im Koppelteil lagerbaren Verriegelungsbolzens kann der Verriegelungsanschlag in zumindest eine Raumrichtung eine Relativbewegung des Verbindungsteils relativ zu dem zumindest einen im Koppelteil lagerbaren Verriegelungsbolzen begrenzbar und/oder sperrbar sein.

Der Verriegelungsanschlag kann eine sich verjüngende Spitze aufweisen, um ein Einführen in den Koppelteil, insbesondere zwischen Lagerplatten einer Lagervorrichtung für den Verriegelungsbolzen, zu erleichtern.

Die obere Lagervorrichtung des Verbindungsteils kann in Form zumindest eines hakenförmigen Vorsprungs ausgebildet sein. Vorteilhaft kann der zumindest eine hakenförmige Vorsprung eine sich verjüngende Spitze aufweisen.

Die untere Lagervorrichtung des Verbindungsteils kann in Form einer Lagerfläche ausgebildet sein. Die Lagerfläche kann eben, gekrümmt oder abgewinkelt ausgebildet sein.

Bei einer schwenkbar am Verbindungsteil gelagerten Ausführung des Verriegelungsanschlags kann die Schwenkbewegung durch einen Kraftspeicher antreibbar sein. Vorteilhaft kann dabei eine Kraft aus dem Kraftspeicher über eine Anlenkung mit einer Totpunktmechanik auf den schwenkbaren Verriegelungsanschlag übertragen werden. Insbesondere kann eine Kraft aus dem Kraftspeicher über eine Anlenkung mit einer Totpunktmechanik auf die Welle, an welcher der Verriegelungsanschlag angeordnet ist, übertragen werden.

Der Verriegelungsanschlag kann zumindest zwischen einer Parkposition und einer davon entfernten Koppelposition bewegbar sein, wobei die Totpunktmechanik den schwenkbaren Verriegelungsanschlag wahlweise in einer der Positionen halten kann. In einer Parkposition kann der Verriegelungsanschlag geschützt in einem Innenbereich des Verbindungsteils angeordnet sein. In einer Koppelposition kann der Verriegelungsanschlag in einer Position, in welcher der Verriegelungsanschlag mit einem Verriegelungsbolzen in Eingriff bringbar ist, angeordnet sein.

Ein Bewegen des Verriegelungsanschlags durch einen Benutzer kann etwa mittels eines an einer zur schwenkbaren Lagerung vorgesehenen Welle angeordneten Griffs erfolgen. Ein Griff kann beidseitig an der Welle angeordnet sein oder auf einer Seite der Welle angeordnet sein.

In einer vorteilhaften Ausführung kann eine Kraft aus dem Kraftspeicher über eine an einem ersten Ende der Welle angeordnete Anlenkung mit einer Totpunktmechanik auf die Welle übertragen werden. Ein Griff zum manuellen Bewegen des Verriegelungsanschlags durch einen Benutzer kann an einem gegenüberliegenden zweiten Ende der Welle angeordnet sein.

Eine Koppelvorrichtung zur Herstellung einer lösbaren Verbindung zwischen einem Kranarm und einem Arbeitsgerät kann einen wie zuvor beschriebenen Verbindungsteil und einen Koppelteil aufweisen. Der Koppelteil kann mit zweiten Befestigungsmitteln an einem Arbeitsgerät oder an einem Kranarm befestigt werden. Eine Befestigung kann beispielsweise über eine Verschraubung oder Verbolzung erfolgen.

Der Koppelteil kann einen in Montagelage oberen Anschlag für die obere Lagervorrichtung des Verbindungsteils und einen davon mit einem zweiten Abstand beabstandeten, in Montagelage unteren Anschlag für die untere Lagervorrichtung des Verbindungsteils aufweisen.

In einem gekoppelten Zustand des Koppelteils mit dem Verbindungsteil kann der obere Anschlag des Koppelteils mit der oberen Lagervorrichtung des Verbindungsteils in Verbindung stehen und der untere Anschlag des Koppelteils mit der unteren Lagervorrichtung des Verbindungsteils in Verbindung stehen.

Allgemein kann der Verbindungsteil an dem Arbeitsgerät befestigt oder befestigbar sein und der Koppelteil an dem Kranarm befestigt oder befestigbar sein. Ebenso kann der Koppelteil an dem Arbeitsgerät befestigt oder befestigbar sein und der Verbindungsteil an dem Kranarm befestigt oder befestigbar sein.

Eine Verbindung eines Anschlags des Koppelteils mit einer Lagervorrichtung des Verbindungsteils kann formschlüssig und/oder kraftschlüssig ausgeführt sein.

Beispielsweise können in einem gekoppelten Zustand des Koppelteils mit dem Verbindungsteil der obere Anschlag des Koppelteils und die obere Lagervorrichtung des Verbindungsteils formschlüssig und/oder kraftschlüssig miteinander verbunden sein. Der untere Anschlag des Koppelteils kann mit der unteren Lagervorrichtung des Verbindungsteils formschlüssig und/oder kraftschlüssig in Verbindung stehen.

Die Verriegelungseinrichtung kann am Koppelteil eine mit einem dritten Abstand von dem oberen Anschlag des Koppelteils beabstandete Lagervorrichtung für den zumindest einen Verriegelungsbolzen aufweisen. Die Lagervorrichtung kann vorzugsweise in Montagelage unterhalb des unteren Anschlags angeordnet sein. Die Lagervorrichtung kann vorzugsweise in Form von Aufnahmeöffnungen im Koppelteil für den Verriegelungsbolzen ausgebildet sein.

Durch die Verstelleinrichtung kann vorteilhaft die Lage des Verriegelungsanschlags zu der Lagervorrichtung für den zumindest einen Verriegelungsbolzen einstellbar sein. Insbesondere in einem gekoppelten Zustand des Koppelteils mit dem Verbindungsteil kann die Lage des Verriegelungsanschlags zu der Lagervorrichtung für den zumindest einen Verriegelungsbolzen so einstellbar sein, dass der Verriegelungsbolzen in die Verriegelungseinrichtung einführbar ist und ein unbeabsichtigtes Lösen einer Verbindung zwischen dem Verbindungsteil und dem Koppelteil verhindern kann.

Durch die Verstelleinrichtung kann allgemein die Lage des Verriegelungsanschlags an unterschiedliche Abstände der Lagervorrichtungen für die Anschläge, an unterschiedliche Abstände der Anschläge und an unterschiedliche Positionen der Lagervorrichtung für den Verriegelungsbolzen relativ zu den Lagervorrichtungen für die Anschläge und zu den Anschlägen anpassbar sein.

Vorteilhaft kann durch die Verstelleinrichtung der Abstand des Verriegelungsanschlags zu der in Montagelage oberen Lagervorrichtung an den dritten Abstand zwischen der Lagervorrichtung für den zumindest einen Verriegelungsbolzen und dem oberen Anschlag anpassbar sein.

Der obere Anschlag des Koppelteils kann vorteilhaft in Form zumindest eines bolzenförmigen Anschlags, auf welchen beispielsweise in radialer Richtung Schubkräfte und/oder Zugkräfte wirken können, ausgebildet sein. Bei einer Ausbildung der oberen Lagervorrichtung des Verbindungsteils in Form zumindest eines hakenförmigen Vorsprungs kann der hakenförmige Vorsprung den bolzenförmigen Anschlag hintergreifen.

Der untere Anschlag des Koppelteils kann in Form zumindest einer Konsole, beispielsweise in Form eines flächigen Abschnitts oder eines flächigen Teils der Koppelteils auf welchen Auflagerkräfte wirken können, ausgebildet sein.

Der zumindest eine bolzenförmige Anschlag kann an vom Koppelteil abstehenden Platten gelagert sein, wobei die Platten zur Ausbildung einer trichterförmigen Einführhilfe für die obere Lagervorrichtung des Verbindungsteils an einem in Montagelage oberen Ende verjüngt ausgebildet sein können. Als vom Koppelteil abstehenden Platten können plattenförmige Abschnitte verstanden werden, die an einem Grundkörper des Koppelteils angeordnet oder ausgebildet sind, verstanden werden. Bei einer Ausbildung der oberen Lagervorrichtung des Verbindungsteils in Form zumindest eines hakenförmigen, sich verjüngenden Vorsprungs kann ein Einführen des bolzenförmigen Anschlags in die obere Lagervorrichtung des Verbindungsteils vereinfacht werden.

Ein unterer Anschlag in Form einer Konsole kann zwischen vom Koppelteil abstehenden Platten angeordnet sein oder von diesen ausgebildet werden.

Vom Koppelteil abstehende Platten können zusätzlich zum oberen Anschlag des Koppelteils auf den Koppelteil einwirkende Kräfte, insbesondere Momentbelastungen wie Drehmomente, aufnehmen.

Der Koppelteil kann eine Lagervorrichtung für den zumindest einen Verriegelungsbolzen aufweisen, wobei die Lagervorrichtung an vom Koppelteil abstehenden Lagerplatten ausgebildet sein kann. Die Lagerplatten können zur Ausbildung einer trichterförmigen Einführhilfe für den am Verbindungsteil gelagerten Verriegelungsanschlag verjüngt ausgebildet sein. Bei einer Ausbildung des Verriegelungsanschlags des Verbindungsteils in Form zumindest eines hakenförmigen, sich verjüngenden Vorsprungs kann ein Einführen des bolzenförmigen Anschlags in die obere Lagervorrichtung des Verbindungsteils vereinfacht werden.

Vom Koppelteil abstehende Platten können zusätzlich zum oberen Anschlag des Koppelteils auf den Koppelteil einwirkende Kräfte, insbesondere Momentbelastungen wie Drehmomente, aufnehmen.

Schutz wird auch begehrt für einen Kran mit einem Kranarm und einer daran angeordneten, wie zuvor beschriebenen Koppelvorrichtung.

Weiter wird Schutz für ein Fahrzeug mit einem solchen Kran mit einem Kranarm und einer daran angeordneten, wie zuvor beschriebenen Koppelvorrichtung begehrt.

Schutz wird auch begehrt für ein Verfahren zum Koppeln und Entkoppeln einer Koppelvorrichtung mit einem Verbindungsteil und einem Koppelteil unter Verwendung einer wie zuvor beschriebenen Koppelvorrichtung. Bei einem solchen Verfahren kann eine Herstellung und ein Lösen einer Verbindung zwischen einem wie zuvor beschriebenen Koppelteil und einem wie zuvor beschriebenen Verbindungsteil erfolgen.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigt:
- Fig. 1a und 1b: perspektivische Ansichten einer Ausführung eines Verbindungsteils,
- Fig. 2a und 2b: perspektivische Ansichten einer Ausführung eines Koppelteils und einer Ausführung eines Verbindungsteils,
- Fig. 3: eine perspektivische Ansicht einer Koppelvorrichtung mit einem Verbindungsteil und einem Koppelteil,
- Fig. 4a bis 4c: Schnittdarstellungen eines an eines mit einem Koppelteil verbundenen Verbindungsteils mit unterschiedlichem Höhenversatz zueinander,
- Fig. 5a bis 5j: Schnittdarstellungen eines Ablaufs einer Herstellung einer Verbindung zwischen einem Koppelteil und einem Verbindungsteil,
- Fig. 6a bis 6c: Seitenansichten eines Ablaufs eines Lösens einer Verbindung zwischen einem Koppelteil und einem Verbindungsteil,
- Fig. 7a und 7b: Ansichten zu einem an einer Koppelvorrichtung mit einem Verbindungsteil und einem Koppelteil befestigten Arbeitsgerät, und
- Fig. 8: eine perspektivische Ansicht eines Verbindungsteils und eines Koppelteil mit seitlichem Versatz zueinander
- Fig. 9a bis 9d: perspektivische Ansichten unterschiedlicher Ausführungen eines Koppelteils und eines Verbindungsteils
- Fig. 10: eine Ansicht zu einem an einer Koppelvorrichtung mit einem Verbindungsteil und einem Koppelteil befestigten Arbeitsgerät
- Fig. 11a bis 11c: Ansichten zu einem an einer Koppelvorrichtung mit einem Verbindungsteil und einem Koppelteil befestigten Arbeitsgerät
- Fig. 12: eine Ansicht zu einem an einer Koppelvorrichtung mit einem Verbindungsteil und einem Koppelteil befestigten Arbeitsgerät
- Fig. 13a und 13b: Ansichten zu einem an einer Koppelvorrichtung mit einem Verbindungsteil und einem Koppelteil befestigten Arbeitsgerät
- Fig. 14: eine Ansicht zu einem an einer Koppelvorrichtung mit einem Verbindungsteil und einem Koppelteil befestigten Arbeitsgerät
- Fig. 15: einen Kran mit einem Kranarm und daran angeordneter Koppelvorrichtung
- Fig. 16: ein Fahrzeug mit einem Kran mit einem Kranarm und daran angeordneter Koppelvorrichtung.

In den Figuren 1a und 1b sowie 9a und 9b sind perspektivische Ansichten zu Ausführungen eines Verbindungsteils 1 gezeigt. Die Figuren 2a und 2b sowie 9c und 9d zeigen perspektivische Ansichten zu Ausführungen eines Koppelteils 2 und Ausführungen eines Verbindungsteils 1, wobei diese eine Koppelvorrichtung zur Herstellung einer lösbaren Verbindung zwischen einem Kranarm 3 und einem Arbeitsgerät 4 (siehe dazu Fig. 7a und 7b, 10, 11a bis 11c, 12, 13a und 13b, 14) ausbilden können. In Figur 3 ist eine perspektivische Ansicht einer Koppelvorrichtung mit einem Verbindungsteil 1 und einem Koppelteil 2 gezeigt. Die Figuren 4a bis 4c zeigen Schnittdarstellungen eines an eines mit einem Koppelteil 2 verbundenen Verbindungsteils 1 mit unterschiedlichem Höhenversatz zueinander. Die Figuren 5a bis 5j zeigen eine Abfolge von Schnittdarstellungen zu einer Herstellung einer Verbindung zwischen einem Koppelteil 2 und einem Verbindungsteil 1. Die Figuren 6a bis 6c zeigen Seitenansichten eines Ablaufs eines Lösens einer Verbindung zwischen einem Koppelteil 2 und einem Verbindungsteil 1. In den Figuren 7a und 7b sind Ansichten zu einem an einer Koppelvorrichtung mit einem Verbindungsteil 1 und einem Koppelteil 2 befestigten Arbeitsgerät 4 gezeigt. Figur 8 zeigt eine perspektivische Ansicht eines Verbindungsteils 1 und eines Koppelteil 2 mit seitlichem Versatz zueinander.

Die Figuren 1a und 1b zeigen eine Ausführung eines Verbindungsteils 1 für eine beispielsweise in Figur 3 dargestellte Koppelvorrichtung mit einem Verbindungsteil 1 und einem Koppelteil 2. Perspektivische Ansichten zu einem Verbindungsteil 1 und einem Koppelteil 2 sind in den Figuren 2a und 2b gezeigt. Die Figuren 9a und 9b zeigen eine weitere Ausführung eines Verbindungsteils 1 für eine Koppelvorrichtung mit einem Verbindungsteil 1 und einem Koppelteil 2. Entsprechende weitere perspektivische Ansichten zu einem Verbindungsteil 1 und einem Koppelteil 2 sind in den Figuren 9c und 9d gezeigt

Mit der Koppelvorrichtung ist wie etwa in den Figuren 7a und 7b, 10, 11a bis 11c, 12, 13a und 13b, 14 dargestellt eine lösbare Verbindung zwischen einem Kranarm 3 und unterschiedlichen Ausführungen eines Arbeitsgeräts 4 herstellbar.

Der Verbindungsteil 1 weist in der gezeigten Ausführung erste Befestigungsmittel 5 zum Befestigen des Verbindungsteils 1 an einem Kranarm 3 oder einem Arbeitsgerät 4 auf. Weiter weist der Verbindungsteil 1 eine in Montagelage obere Lagervorrichtung 6 für einen oberen Anschlag 7 des Koppelteils 2 auf. In den gezeigten Ausführungen ist die obere Lagervorrichtung 6 des Verbindungsteils 1 in Form eines hakenförmigen Vorsprungs 19 ausgebildet. Der Verbindungsteil weist eine von der oberen Lagervorrichtung 6 mit einem ersten Abstand beabstandete, in Montagelage untere Lagervorrichtung 8 für einen unteren Anschlag 9 des Koppelteils 2 auf.

Der zumindest eine hakenförmige Vorsprung 19 kann eine sich verjüngende Spitze 20 aufweisen, welche ein Verbinden mit dem oberen Anschlag 7 vereinfachen kann.

Um ein unbeabsichtigtes Lösen einer Verbindung zwischen dem Verbindungsteil 1 und dem Koppelteil 2 zu verhindern, ist eine Verriegelungseinrichtung vorgesehen. In der gezeigten Ausführung weist die Verriegelungseinrichtung einen am Verbindungsteil 1 gelagerten Verriegelungsanschlag 10 auf, welcher mit einen im Koppelteil 2 in einer Lagervorrichtung 11 lagerbaren Verriegelungsbolzen 12 zusammenwirken kann.

Wie in den Ausführungen des Koppelteils 2 in den Figuren 9c und 9d gezeigt ist, kann der in einer Lagervorrichtung 11 lagerbare Verriegelungsbolzen 12 von verschiedenen Seiten des Koppelteils einführbar sein.

Die in Montagelage untere Lagervorrichtung 8 und der Verriegelungsanschlag 10 sind an einem gemeinsamen Drehhebel 14 ausgebildet, wobei der Drehhebel 14 um eine Drehachse d schwenkbar, insbesondere wie dargestellt exzentrisch schwenkbar, am Verbindungsteil 1 gelagert ist. Der Drehhebel 14 kann an einer drehbar im Verbindungsteil 1 gelagerten Welle 32 angeordnet sein.

Der Drehhebel 14 kann vorteilhaft zweiarmig mit zwei Hebelarmen 15, 16 ausgebildet sein, wobei die Hebelarme 15, 16 miteinander einen Winkel einschließen können. Eine Illustration der Hebelarme 15, 16 ist in Figur 4a gezeigt. Die Hebelarme 15, 16 können im Wesentlichen einem Abschnitt des Drehhebels 14 entsprechen, die sich von der Schwenkachse d des Drehhebels 14 zu einem jeweiligen Bezugspunkt zum für eine einwirkenden Kraft, wie etwa dem Auflager 13 oder dem Verriegelungsanschlag 10, erstrecken. Insbesondere können die zwei Hebelarme 15, 16 wie dargestellt im Wesentlichen rechtwinklig zueinander angeordnet sein und ein Knie 17 ausbilden. Die Hebelarme 15, 16 können um eine gemeinsame Drehachse d schwenkbar am Verbindungsteil 1 gelagert sein.

Der Verriegelungsanschlag 10 kann an einem ersten Hebelarm 15 des Drehhebels 14 angeordnet oder ausgebildet sein. Der Verriegelungsanschlag 10 kann eine sich verjüngende Spitze 28 aufweisen, um ein Einführen in den Koppelteil 2 zu erleichtern.

Die untere Lagervorrichtung 8 kann an einem zweiten Hebelarm 16 des Drehhebels 14 angeordnet oder ausgebildet sein. Wie dargestellt, kann die untere Lagervorrichtung 8 in einem Knie 17 des Drehhebels 14 zur Ausbildung einer Lagerfläche 29 ausgebildet sein. Dies ist auch speziell in den Figuren 9a und 9b gezeigt.

Der Verriegelungsanschlag 10 weist zum zumindest teilweisen Umschließen des zumindest einen im Koppelteil 2 lagerbaren Verriegelungsbolzens 12 eine Ausnehmung 18 auf.

Weiter weist der der Verbindungsteil 1 eine Verstelleinrichtung auf, mit welcher der Verriegelungsanschlag 10 relativ zu der in Montagelage oberen Lagervorrichtung 6 verstellbar ist. Unterschiedliche Einstellungen der Verstelleinrichtung sind beispielsweise in den Figuren 4a bis 4c gezeigt.

Durch die Verstelleinrichtung ist insbesondere ein Abstand des Verriegelungsanschlags 10 zu der in Montagelage oberen Lagervorrichtung 6 verstellbar.

In der gezeigten Ausführung ist der Abstand durch unterschiedliche Schwenkstellungen des Verriegelungsanschlags 10 verstellbar. Der Verriegelungsanschlag 10 kann schwenkbar, insbesondere wie dargestellt exzentrisch schwenkbar, am Verbindungsteil 1 gelagert sein. Mit der Verstelleinrichtung kann eine Schwenkstellung des Verriegelungsanschlags 10 relativ zu der oberen Lagervorrichtung 6 verstellbar sein.

Die Verstelleinrichtung kann zur Verstellung der Schwenkstellung des Verriegelungsanschlags 10 ein verstellbares Auflager 13 aufweisen, welches zur Anlage auf einem unteren Anschlag 9 des Koppelteils 2 geeignet ist.

Das verstellbare Auflager 13 kann wie dargestellt an einem zweiten Hebelarm 16 des Drehhebels 14 angeordnet sein. Das verstellbare Auflager 13 kann in Form einer Stellschraube ausgebildet sein.

Wie in Figur 1b gezeigt, kann die Schwenkbewegung des schwenkbar am Verbindungsteil 1 über die Welle 32 gelagerten, am ersten Hebelarm 15 des Drehhebels 14 ausgebildeten Verriegelungsanschlags 10 durch einen Kraftspeicher 30, ausgeführt etwa durch eine Gasdruckfeder, antreibbar sein. Eine Kraft aus dem Kraftspeicher 30 kann über eine Anlenkung 31 mit einer Totpunktmechanik auf die Welle 32 übertragen werden. Der Verriegelungsanschlag 10 kann zumindest zwischen einer Parkposition (siehe Figur 5a) und einer davon entfernten Koppelposition (siehe Figur 5f) bewegbar sein, wobei die Totpunktmechanik den schwenkbaren Verriegelungsanschlag 10 wahlweise in einer der Positionen halten kann. In einer Parkposition kann der Verriegelungsanschlag 10 geschützt in einem Innenbereich des Verbindungsteils 1 angeordnet sein. In einer Koppelposition kann der Verriegelungsanschlag 10 in einer Position, in welcher der Verriegelungsanschlag 10 mit einem Verriegelungsbolzen 12 in Eingriff bringbar ist, angeordnet sein. Ein Bewegen des Verriegelungsanschlags 10 durch einen Benutzer kann etwa mittels eines an der Welle 32 angeordneten Griffs 33 erfolgen. Ein Griff 33 kann, wie in den Figuren 1a und 1b gezeigt, beidseitig an der Welle 32 angeordnet sein, oder wie in den Figuren 6a, 8, sowie 9a und 9b gezeigt, auf einer Seite der Welle 32 angeordnet sein. Bei einer einseitigen Anordnung des Griffs 33 kann eine Kraft aus dem Kraftspeicher 30 über eine an einem ersten Ende der Welle 32 angeordnete Anlenkung 31 mit einer Totpunktmechanik auf die Welle 32 übertragen werden und ein Griff 33 zum manuellen Bewegen des Verriegelungsanschlags 10 durch einen Benutzer kann an einem gegenüberliegenden zweiten Ende der Welle 32 angeordnet sein.

Der in Figur 2a gezeigte Koppelteil 2 kann mit zweiten Befestigungsmitteln 21 an einem Arbeitsgerät 4 oder an einem Kranarm 3 befestigt werden. Der Koppelteil 2 weist in der gezeigten Ausführung einen in Montagelage oberen Anschlag 7 für den Verbindungsteil 1 und einen davon mit einem zweiten Abstand beabstandeten, in Montagelage unteren Anschlag 9 für den Verbindungsteil 1 auf.

In Figur 3 ist eine perspektivische Ansicht einer Anordnung mit einem Verbindungsteil 1 und einem Koppelteil 2 gezeigt, welche gemeinsam eine Koppelvorrichtung zur Herstellung einer lösbaren Verbindung zwischen einem Kranarm 3 und einem Arbeitsgerät 4 ausbilden können.

In einem wie etwa in den Figuren 4a bis 4c, 5i und 5j und 7a und 7b gezeigten, gekoppelten Zustand der Koppelvorrichtung mit einem Koppelteil 2 und einem Verbindungsteil 1 steht der obere Anschlag 7 des Koppelteils 2 mit der oberen Lagervorrichtung 6 des Verbindungsteils 1 in Verbindung und der untere Anschlag 9 des Koppelteils 2 mit der unteren Lagervorrichtung 8 des Verbindungsteils 1 in Verbindung.

Der oberen Anschlag 7 des Koppelteils 2 kann in Form zumindest eines bolzenförmigen Anschlags 22 ausgebildet sein, auf welchen beispielsweise in radialer Richtung Schubkräfte und/oder Zugkräfte wirken können. Bei einer Ausbildung der oberen Lagervorrichtung 6 des Verbindungsteils 1 in Form des hakenförmigen Vorsprungs 19 kann dieser den bolzenförmigen Anschlag 22 hintergreifen.

Der untere Anschlag 9 des Koppelteils 2 kann in Form zumindest einer Konsole 23, auf welche beispielsweise Auflagerkräfte wirken können, ausgebildet sein.

Die Verriegelungseinrichtung weist am Koppelteil 2 eine mit einem dritten Abstand x3 von dem oberen Anschlag 7 des Koppelteils 2 beabstandete, vorzugsweise wie dargestellt in Montagelage unterhalb des unteren Anschlags 9 angeordnete, Lagervorrichtung 11 für den zumindest einen Verriegelungsbolzen 12 auf. Die Lagervorrichtung 11 kann in Form von Aufnahmeöffnungen ausgebildet sein.

Durch die Verstelleinrichtung, mit welcher der Verriegelungsanschlag 10 relativ zu der in Montagelage oberen Lagervorrichtung 6 verstellbar ist, kann der Abstand des Verriegelungsanschlags 10 zu der in Montagelage oberen Lagervorrichtung 6 an den dritten Abstand x3 zwischen der Lagervorrichtung 11 für den zumindest einen Verriegelungsbolzen 12 und dem oberen Anschlag 6 anpassbar sein.

Der zumindest eine bolzenförmigen Anschlag 22 kann, wie in Figur 2a dargestellt, an vom Koppelteil 2 abstehenden Platten 24 gelagert sein, wobei die Platten 24 zur Ausbildung einer trichterförmigen Einführhilfe für die obere Lagervorrichtung 6 des Verbindungsteils 1 an einem in Montagelage oberen Ende 25 verjüngt ausgebildet sein können. Ein Einführen der oberen Lagervorrichtung 6 des Verbindungsteils 1, ausgebildet durch einen hakenförmigen Vorsprung 19 mit einer sich verjüngenden Spitze 20, zwischen die ein sich verjüngendes Ende 25 aufweisenden Platten 24 mit dem bolzenförmigen Anschlag 22 kann dadurch trotz eines gewissen seitlichen Versatzes (siehe dazu Figur 8) und/oder einer axialen Verdrehung (siehe dazu Figuren 7a und 7b) zwischen dem Verbindungsteil 1 und dem Koppelteil 2 erfolgen.

Analog dazu kann der Koppelteil 2 eine Lagervorrichtung 11 für den zumindest einen Verriegelungsbolzen 12 aufweisen, wobei die Lagervorrichtung 11 an vom Koppelteil abstehenden Lagerplatten 26 ausgebildet sein können. Die Lagerplatten 26 können zur Ausbildung einer trichterförmigen Einführhilfe für den am Verbindungsteil 1 gelagerten Verriegelungsanschlag 10 an einem Ende 27 verjüngt ausgebildet sein. Die Funktion einer solchen Einführhilfe ist in Figur 8 illustriert. Ein Einführen der des Verriegelungsanschlags 10 des Verbindungsteils 1, ausgebildet am Drehhebel 14 mit einer sich verjüngenden Spitze 28, zwischen die ein sich verjüngendes Ende 27 aufweisenden Lagerplatten 26 kann trotz eines seitlichen Versatzes zwischen dem Verbindungsteil 1 und dem Koppelteil 2 erfolgen.

Durch die Verstelleinrichtung kann allgemein die Lage des Verriegelungsanschlags 10 an unterschiedliche Abstände der Lagervorrichtungen 6, 8 für die Anschläge 7, 9, an unterschiedliche Abstände der Anschläge 7, 9, und an unterschiedliche Positionen der Lagervorrichtung 11 für den Verriegelungsbolzen 12 relativ zu den Lagervorrichtungen 6, 8 für die Anschläge 7, 9 und zu den Anschlägen 7, 9 anpassbar sein.

Diese Anpassbarkeit ist in den Figuren 4a bis 4c exemplarisch anhand des dritten Abstands x3 zwischen der Lagervorrichtung 11 für den zumindest einen Verriegelungsbolzen 12 und dem oberen Anschlag 6 des Koppelteils 2 illustriert.

Die Figuren 4a bis 4c zeigen folglich Schnittdarstellungen eines an eines mit einem Koppelteil 2 verbundenen Verbindungsteils 1 mit unterschiedlichem Höhenversatz zueinander.

In Figur 4a hat der dritte Abstand x3 zwischen der Lagervorrichtung 11 für den zumindest einen Verriegelungsbolzen 12 und dem oberen Anschlag 6 einen ersten Wert.

In Figur 4b hat der dritte Abstand x3 zwischen der Lagervorrichtung 11 für den zumindest einen Verriegelungsbolzen 12 und dem oberen Anschlag 6 einen zweiten, kleineren Wert, da der zweite Abstand des oberen Anschlags 7 zum unteren Anschlag 9 des Koppelteils 2 einen geringeren Wert hat. Ein größerer Wert des ersten Abstands der oberen Lagervorrichtung 6 zur unteren Lagervorrichtung 8 des Verbindungsteils 1 kann einen analogen Effekt haben.

In Figur 4c hat der dritten Abstand x3 zwischen der Lagervorrichtung 11 für den zumindest einen Verriegelungsbolzen 12 und dem oberen Anschlag 6 einen dritten, größeren Wert, da der zweite Abstand des oberen Anschlags 7 zum unteren Anschlag 9 des Koppelteils 2 einen größeren Wert hat. Ein kleinerer Wert des ersten Abstands der oberen Lagervorrichtung 6 zur unteren Lagervorrichtung 8 des Verbindungsteils 1 kann einen analogen Effekt haben.

Die abweichenden Abstände sind anhand einer zur Referenz eingezeichneten strichlierten Linie hervorgehoben.

Da der Verriegelungsanschlag 10 durch die Verstelleinrichtung relativ zu der in Montagelage oberen Lagervorrichtung 6 verstellbar ist, kann die Lage des Verriegelungsanschlags 10 relativ zu der in Montagelage oberen Lagervorrichtung 6 und folglich in einem gekoppelten Zustand des Koppelteils 2 mit dem Verbindungsteil 1 relativ zum Koppelteil 2 verstellbar sein. Damit kann durch die Verstelleinrichtung die Lage des Verriegelungsanschlags 10 relativ zu der Lagervorrichtung 11 für den Verriegelungsbolzen 12 und/oder dem Verriegelungsbolzen 12 verstellbar sein.

Der schwenkbar am Verbindungsteil 1 gelagerte Verriegelungsanschlag 10 kann in der gezeigten Ausführung mit dem verstellbaren Auflager 13 gemeinsam mit dem Drehhebel 14 in unterschiedliche Schwenkstellungen relativ zu der oberen Lagervorrichtung 6 verstellbar sein.

In Figur 4a befindet sich das verstellbare Auflager 13 in einer ersten Stellung. Der Verriegelungsbolzen 12 kann in dieser Schwenkstellung des Verriegelungsanschlags 10 in die Verriegelungseinrichtung eingeführt werden.

In Figur 4b befindet sich das verstellbare Auflager 13 in einer zweiten Stellung, wodurch sich der Drehhebel 14 gemeinsam mit dem Verriegelungsanaschlag 10 gegenüber der Stellung in Figur 4a verschwenkt hat. In dieser an den abweichenden, geringeren Abstand x3 angepassten Schwenkstellung des Verriegelungsanschlags 10 kann der Verriegelungsbolzen 12 in die Verriegelungseinrichtung eingeführt werden.

In Figur 4c befindet sich das verstellbare Auflager 13 in einer dritten Stellung, wodurch sich der Drehhebel 14 gemeinsam mit dem Verriegelungsanaschlag 10 gegenüber der Stellung in Figur 4a verschwenkt hat. Auch in dieser an den abweichenden, größeren Abstand x3 angepassten Schwenkstellung des Verriegelungsanschlags 10 kann der Verriegelungsbolzen 12 in die Verriegelungseinrichtung eingeführt werden.

Die Figuren 5a bis 5j zeigen eine Abfolge von Schnittdarstellungen zu einer Herstellung einer Verbindung zwischen einem wie zuvor beschriebenen Koppelteil 2 und einem wie zuvor beschriebenen Verbindungsteil 1. In weiterer Folge zeigen die Figuren 6a bis 6c Seitenansichten eines Ablaufs eines Lösens einer solchen Verbindung. Die Abfolgen können einem Verfahren zum Koppeln und Entkoppeln einer Koppelvorrichtung mit einem Verbindungsteil 1 und einem Koppelteil 2 unter Verwendung einer entsprechenden Koppelvorrichtung entsprechen.

In Figur 5a befindet sich der Drehhebel 14, und damit der Verriegelungsanschlag 10, in einer Parkposition. Der Verbindungsteil 1 und der Koppelteil 2 können aufeinander zu bewegt werden, beispielsweise durch ein Bewegen des Koppelteils 2 mit einem Kranarm 3. Der Verriegelungsanschlag 10 kann dabei geschützt in der Parkposition verbleiben.

Wie in Figur 5b gezeigt, kann ein Anhaken der oberen Lagervorrichtung 6 an den oberen Anschlag 7 erfolgen.

Darauf folgend kann der Koppelteil 2 wie in Figur 5c gezeigt relativ zum Verbindungsteil 2 um die Verbindung der oberen Lagervorrichtung 6 mit dem oberen Anschlag 7 verschwenkt werden und der Drehhebel 14 wie im Ablauf der Figuren 5d bis 5f gezeigt aus der Parkposition in eine wie in Figur 5f gezeigte Koppelposition gebracht werden. Dies kann beispielweise durch einen Benutzer durch Betätigung des zuvor beschriebenen Griffs 33, gegebenenfalls unterstützt durch die Totpunktmechanik, erfolgen.

Bei einem weiteren, wie in Figur 5g gezeigten Verschwenken des Koppelteils 2 relativ zum Verbindungsteil 2 um die Verbindung der oberen Lagervorrichtung 6 mit dem oberen Anschlag 7 kann das verstellbare Auflager 13 der Verstelleinrichtung mit dem unteren Anschlag 9 des Koppelteils 2 zur Anlage kommen.

Bei einem fortgesetzten, wie in Figur 5h gezeigten Verschwenken des Koppelteils 2 relativ zum Verbindungsteil 2 um die Verbindung der oberen Lagervorrichtung 6 mit dem oberen Anschlag 7 kann der Drehhebel 14 durch die fortdauernde Anlage des verstellbaren Auflagers 13 auf dem unteren Anschlag 9 des Koppelteils verschwenkt werden, gegebenenfalls unterstützt durch die Totpunktmechanik.

Ein Verschwenken des Drehhebels 14 kann so lange erfolgen, bis der untere Anschlag 9 und die untere Lagervorrichtung 8 aneinander anliegen, wie es in Figur 5i gezeigt ist. Bei dem Verschwenken kann bei entsprechend gewählter Einstellung des verstellbaren Auflagers 13 der Verstelleinrichtung der Verriegelungsanschlag 10 in eine Schwenkstellung gebracht werden, in welcher der Verriegelungsbolzen 12 in die Verriegelungseinrichtung eingeführt werden kann.

Durch den Verriegelungsbolzen 12 kann, wie schließlich in Figur 5j dargestellt, ein unbeabsichtigtes Lösen der Verbindung zwischen dem unteren Anschlag 9 des Koppelteils 2 und der unteren Lagervorrichtung 8 des Verbindungsteils 1 verhindert werden. Durch den mit dem Verriegelungsbolzen 12 formschlüssig zusammenwirkenden Verriegelungsanschlag 10 kann eine Relativbewegung des Verbindungsteils 1 relativ zum Koppelteil 2 begrenzbar und/oder sperrbar sein.

Die Figuren 6a bis 6c zeigen Seitenansichten eines Ablaufs eines Lösens einer solchen Verbindung.

Nach Entfernen des Verriegelungsbolzens 12 kann wie in Figur 6a gezeigt ein Verschwenken des Koppelteils 2 relativ zum Verbindungsteil 1 um die Verbindung der oberen Lagervorrichtung 6 mit dem oberen Anschlag 7 erfolgen. Der Drehhebel 14 kann wie im Ablauf der Figuren 6b bis 6c gezeigt wieder in die Parkposition gebracht werden. Dies kann beispielweise durch einen Benutzer durch Betätigung des zuvor beschriebenen Griffs 33 erfolgen. Das Verschwenken des Drehhebels 14 in die Parkposition kann auch automatisch durch die Totpunktmechanik, angetrieben durch den Kraftspeicher 30, erfolgen.

In den Figuren 7a und 7b sind Ansichten zu einem an einer Koppelvorrichtung mit einem Verbindungsteil 1 und einem Koppelteil 2 und einem daran befestigten Arbeitsgerät 4 gezeigt, wobei der Verbindungsteil 1 und der Koppelteil 2 axial zueinander verdreht sind. Mit der sich verjüngenden Spitze 20 des hakenförmigen Vorsprungs 19 der oberen Lagervorrichtung 6 des Verbindungsteils 1 (siehe dazu auch Figur 3) kann ein Koppeln des Verbindungsteils 1 und des Koppelteil 2 trotz der axialen Verdrehung erfolgen.

Die Figuren 10, 11a bis 11c, 12, 13a und 13b, 14 zeigen Ansichten zu Koppelvorrichtungen mit einem mit zweiten Befestigungsmitteln 21 an einem Kranarm 4 montierten Koppelteil 2 und einem Verbindungsteil 1, and welchem an Befestigungsmitteln 5 unterschiedlichen Ausführungen eines Arbeitsgeräts 4 montiert sind.

In Figur 10 ist das Arbeitsgerät 4 in Form einer an den Befestigungsmitteln 5 des Verbindungsteils 1 befestigten Astsäge ausgeführt.

In den Figuren 11a bis 11c ist das Arbeitsgerät 4 in Form eines an den Befestigungsmitteln 5 des Verbindungsteils 1 befestigten Arbeitskorbs ausgeführt. Das Arbeitsgerät 4 weist zusätzlich eine zweiachsige Bewegungsvorrichtung 34 auf, mittels welcher das Arbeitsgerät 4 relativ zum Verbindungsteil 1 bewegbar und positionierbar ist. Die Ausführung des Arbeitsgeräts 4 als Arbeitskorb entspricht jener der Figuren 7a und 7b in Figur 7a und 7b.

In Figur 12 ist das Arbeitsgerät 4 in Form eines an den Befestigungsmitteln 5 des Verbindungsteils 1 befestigten Mulchers ausgeführt.

In den Figuren 13a und 13b ist das Arbeitsgerät 4 in Form einer an den Befestigungsmitteln 5 des Verbindungsteils 1 befestigten Kranarmverlängerung ausgeführt.

Figur 14 ist das Arbeitsgerät 4 in Form einer an den Befestigungsmitteln 5 des Verbindungsteils 1 befestigten Seilwinde ausgeführt.

Figur 15 zeigt einen Kran 40 mit zumindest einem Kranarm 3, wobei an dem zumindest einen Kranarm 3 eine Koppelvorrichtung mit einem Verbindungsteil 1 und einem Koppelteil 2 angeordnet ist.

Figur 16 zeigt ein Fahrzeug 41 mit einem am Fahrzeugrahmen angeordneten Kran 40, an dessen zumindest einen Kranarm 3 eine Koppelvorrichtung mit einem Verbindungsteil 1 und einem Koppelteil 2 angeordnet ist.

### Bezugszeichenliste:

- 1: Verbindungsteil
- 2: Koppelteil
- 3: Kranarm
- 4: Arbeitsgerät
- 5: erste Befestigungsmittel
- 6: obere Lagervorrichtung
- 7: oberer Anschlag
- 8: untere Lagervorrichtung
- 9: unterer Anschlag
- 10: Verriegelungsanschlag
- 11: Lagervorrichtung
- 12: Verriegelungsbolzen
- 13: Auflager
- 14: Drehhebel
- 15: Hebelarm
- 16: Hebelarm
- 17: Knie
- 18: Ausnehmung
- 19: hakenförmiger Vorsprung
- 20: Spitze
- 21: zweite Befestigungsmittel
- 22: bolzenförmiger Anschlag
- 23: Konsole
- 24: Platte
- 25: oberes Ende
- 26: Lagerplatte
- 27: Ende
- 28: Spitze
- 29: Lagerfläche
- 30: Kraftspeicher
- 31: Anlenkung
- 32: Welle
- 33: Griff
- 34: Bewegungsvorrichtung
- 40: Kran
- 41: Fahrzeug

- d: Drehachse
- x3: dritter Abstand

## Patentansprüche

1. Verbindungsteil (1) für eine Koppelvorrichtung umfassend einen Verbindungsteil (1) und einen Koppelteil (2), wobei mit der Koppelvorrichtung eine lösbare Verbindung zwischen einem Kranarm (3) und einem Arbeitsgerät (4) herstellbar ist, mit
- ersten Befestigungsmitteln (5) zum Befestigen des Verbindungsteils (1) an einem Kranarm (3) oder einem Arbeitsgerät (4),
- einer in Montagelage oberen Lagervorrichtung (6) für einen oberen Anschlag (7) des Koppelteils (2),
- einer davon mit einem ersten Abstand beabstandeten, in Montagelage unteren Lagervorrichtung (8) für einen unteren Anschlag (9) des Koppelteils (2), und
- einer Verriegelungseinrichtung (10, 11, 12), welche ein unbeabsichtigtes Lösen einer Verbindung zwischen dem Verbindungsteil (1) und dem Koppelteil (2) verhindert,
**dadurch gekennzeichnet, dass** die Verriegelungseinrichtung (10, 11, 12) einen am Verbindungsteil (1) gelagerten Verriegelungsanschlag (10) für zumindest einen im Koppelteil (2) in einer Lagervorrichtung (11) lagerbaren Verriegelungsbolzen (12) aufweist, wobei der Verbindungsteil (1) eine Verstelleinrichtung aufweist, mit welcher der Verriegelungsanschlag (10) relativ zu der in Montagelage oberen Lagervorrichtung (6) verstellbar ist.

2. Verbindungsteil für eine Koppelvorrichtung nach dem vorangehenden Anspruch, wobei durch die Verstelleinrichtung ein Abstand des Verriegelungsanschlags (10) zu der in Montagelage oberen Lagervorrichtung (6) verstellbar ist.

3. Verbindungsteil für eine Koppelvorrichtung nach einem der vorangehenden Ansprüche, wobei der Verriegelungsanschlag (10) schwenkbar, vorzugsweise exzentrisch schwenkbar, am Verbindungsteil (1) gelagert ist und mit der Verstelleinrichtung eine Schwenkstellung des Verriegelungsanschlags (10) relativ zu der oberen Lagervorrichtung (6) verstellbar ist.

4. Verbindungsteil für eine Koppelvorrichtung nach einem der vorangehenden Ansprüche, wobei die Verstelleinrichtung ein verstellbares Auflager (13) zur Anlage auf einem unteren Anschlag (9) des Koppelteils (2) aufweist, wobei der Verriegelungsanschlag (10) schwenkbar, vorzugsweise exzentrisch schwenkbar, am Verbindungsteil (1) gelagert ist und mit dem verstellbaren Auflager (13) eine Schwenkstellung des Verriegelungsanschlags (1) relativ zu der oberen Lagervorrichtung (6) verstellbar ist.

5. Verbindungsteil für eine Koppelvorrichtung nach einem der vorangehenden Ansprüche, wobei die in Montagelage untere Lagervorrichtung (8) und der Verriegelungsanschlag (10) an einem gemeinsamen Drehhebel (14) ausgebildet sind, wobei der Drehhebel (14) schwenkbar am Verbindungsteil (1) gelagert ist.

6. Verbindungsteil für eine Koppelvorrichtung nach den beiden vorangehenden Ansprüchen, wobei das verstellbare Auflager (13) an dem Drehhebel (14) angeordnet ist.

7. Verbindungsteil für eine Koppelvorrichtung nach einem der vorangehenden Ansprüche, wobei der Verriegelungsanschlag (10) eine Ausnehmung (18) zum zumindest teilweisen Umschließen des zumindest einen im Koppelteil (2) lagerbaren Verriegelungsbolzens (12) aufweist.

8. Verbindungsteil für eine Koppelvorrichtung nach einem der vorangehenden Ansprüche, wobei die obere Lagervorrichtung (6) des Verbindungsteils (1) in Form zumindest eines hakenförmigen Vorsprungs (19) ausgebildet ist.

9. Verbindungsteil für eine Koppelvorrichtung nach dem vorangehenden Anspruch, wobei der zumindest eine hakenförmige Vorsprung (19) eine sich verjüngende Spitze (20) aufweist.

10. Koppelvorrichtung (1, 2) zur Herstellung einer lösbaren Verbindung zwischen einem Kranarm (3) und einem Arbeitsgerät (4), mit
- einem Verbindungsteil (1) nach einem der vorangehenden Ansprüche, und
- einem Koppelteil (2) mit zweiten Befestigungsmitteln (21) zum Befestigen des Koppelteils (2) einem Arbeitsgerät (4) oder an einem Kranarm (3),
wobei der Koppelteil (2) einen in Montagelage oberen Anschlag (7) für den Verbindungsteil (1) und einen davon mit einem zweiten Abstand beabstandeten, in Montagelage unteren Anschlag (9) für den Verbindungsteil (1) aufweist,
wobei in einem gekoppelten Zustand des Koppelteils (2) mit dem Verbindungsteil (1) der obere Anschlag (7) des Koppelteils (2) mit der oberen Lagervorrichtung (6) des Verbindungsteils (1) in Verbindung steht und der untere Anschlag (9) des Koppelteils (2) mit der unteren Lagervorrichtung (8) des Verbindungsteils (1) in Verbindung steht.

11. Koppelvorrichtung nach dem vorangehenden Anspruch, wobei die Verriegelungseinrichtung (10, 11, 12) am Koppelteil (2) eine mit einem dritten Abstand (x3) von dem oberen Anschlag (7) des Koppelteils (2) beabstandete, vorzugsweise in Montagelage unterhalb des unteren Anschlags (9) angeordnete, Lagervorrichtung (11) für den zumindest einen Verriegelungsbolzen (12), vorzugsweise in Form von Aufnahmeöffnungen, aufweist.

12. Koppelvorrichtung nach dem vorangehenden Anspruch, wobei durch die Verstelleinrichtung der Abstand des Verriegelungsanschlags (10) zu der in Montagelage oberen Lagervorrichtung (6) an den dritten Abstand (x3) zwischen der Lagervorrichtung (11) für den zumindest einen Verriegelungsbolzen (12) und dem oberen Anschlag (6) anpassbar ist.

13. Koppelvorrichtung nach einem der Ansprüche 10 bis 12, wobei der obere Anschlag (7) des Koppelteils (2) in Form zumindest eines bolzenförmigen Anschlags (22) und der untere Anschlag (9) des Koppelteils (2) in Form zumindest einer Konsole (23) ausgebildet ist.

14. Koppelvorrichtung nach dem vorangehenden Anspruch, wobei der zumindest eine bolzenförmige Anschlag (22) an vom Koppelteil (2) abstehenden Platten (24) gelagert ist, wobei die Platten (24) zur Ausbildung einer trichterförmigen Einführhilfe für die obere Lagervorrichtung (6) des Verbindungsteils (1) an einem in Montagelage oberen Ende (25) verjüngt ausgebildet sind.

15. Koppelvorrichtung nach einem der Ansprüche 10 bis 14, wobei der Koppelteil (2) eine Lagervorrichtung (11) für den zumindest einen Verriegelungsbolzen (12) aufweist, wobei die Lagervorrichtung (11) an vom Koppelteil abstehenden Lagerplatten (26) ausgebildet ist, wobei die Lagerplatten (26) zur Ausbildung einer trichterförmigen Einführhilfe für den am Verbindungsteil (1) gelagerten Verriegelungsanschlag (10) an einem Ende (27) verjüngt ausgebildet sind.

16. Kran (40) mit zumindest einem Kranarm (3), wobei an dem zumindest einen Kranarm (3) eine Koppelvorrichtung (1, 2) mit einem Verbindungsteil (1) und einem Koppelteil (2) nach einem der Ansprüche 10 bis 15 angeordnet ist.

17. Fahrzeug (41) mit einem Kran (40) nach dem vorangehenden Anspruch.

18. Verfahren zum Koppeln und Entkoppeln einer Koppelvorrichtung (1, 2) mit einem Verbindungsteil (1) und einem Koppelteil (2) unter Verwendung einer Koppelvorrichtung (1, 2) nach einem der Ansprüche 10 bis 15.
